# EUROPÄISCHE PATENTSCHRIFT

(11) **EP 0 326 653 B1**
(45) Veröffentlichungstag und Bekanntmachung des Hinweises auf die Patenterteilung: **30.10.1991**
(21) Anmeldenummer: 88117169.8
(22) Anmeldetag: 15.10.1988
(51) Int. Cl.: F42B 14/06

(54) **Treibkäfig mit Führungsband**
Sabot with a driving belt
Sabot avec une ceinture de guidage

(30) Priorität: 01.02.1988 DE 3802857
(43) Veröffentlichungstag der Anmeldung: 09.08.1989
(73) Patentinhaber: Rheinmetall GmbH, 40880 Ratingen (DE)
(72) Erfinder: Stollwerk, Gregor, D-5163 Langerwehe (DE); Diel, Rainer, D-4000 Düsseldorf 1 (DE); Becker, Wilfried, D-4000 Düsseldorf (DE)

(56) Entgegenhaltungen:
- DE-A- 2 227 655
- FR-A- 2 365 098
- GB-A- 585 794
- GB-A- 630 414
- US-A- 1 341 844
- US-A- 2 998 779
- US-A- 4 040 359
- US-A- 4 140 061

## Beschreibung

Die Erfindung bezieht sich auf einen abwerfbaren Treibkäfig mit Führungsband für ein unterkalibriges flügelstabilisiertes Geschoß gemäß den Merkmalen im Oberbegriff des Patentanspruches 1.

Die Schrift US-A-4140061 offenbart ein kurzreichweitiges Übungsgeschoß mit einem segmentierten Treibkäfig gemäß dem Oberbegriff des Patentanspruches 1. Die Treibkäfigsegmente werden durch ein in einer Ringnut angeordnetes durchrutschendes hinteres Dichtungsband und ein Metallband zusammengehalten. Das Metallband wird mittels Gewindestiften vorderseitig am Treibkäfig befestigt und weist drei Nuten auf, um ein Reißen des Bandes zu gewährleisten, nachdem das drallstabilisierte Geschoß die Waffe verlassen hat. Das hintere Dichtungsband wird beim Abschuß durch den Mündungsgasdruck zerstört. Die einzelnen Treibkäfigsegmente schwenken aufgrund der Zentrifugalkräfte nach außen und zerreißen das vordere Metallband.

Aus der Schrift GB-A 585794 ist ein Führungsring für ein unterkalibriges Geschoß bekannt. Dieser Führungsring hat die Funktion eines Treibspiegels und ist aus Segmenten aufgebaut, die durch ein Führungsband zusammengehalten werden. Gemäß einem der Ausführungsbeispiele ist der Führungsring radial mit Nuten versehen, die mit Keilen aus Stahl ausgefüllt sind. Durch diese lokalen Schwächungen zerbricht der Ring aufgrund der einwirkenden Zentrifugalkräfte. Der Ring wird von einem Kupferband oder einem Band aus einem Material geringer Dehnfestigkeit umgeben. Das Führungsband selbst weist keine Sollbruchstellen auf, da es bei drallstabilisierten Geschossen durch die Züge in der Rohrinnenwand verschlissen wird und nach Verlassen des Rohres durch die Zentrifugalkräfte zerreißt. Ein Zerreißen aufgrund Überdehnung durch die von der Vorderseite eines flügelstabilisierten Geschosses her sich ablösenden Treibkäfigsegmente tritt nicht auf.

Auch die Schrift US-A-4040359 offenbart ein Führungsband für ein drallstabilisiertes Geschoß. Das Führungsband ist aus einer Mischung eines Polymerharzes und Hohlglaskugeln hergestellt. In die Innenseite des Führungsbandes sind mehrere ringförmig umlaufende Nuten eingebracht, die mit einem Epoxidharz ausgefüllt sind und die unter der hohen Belastung der Zentrifugalkräfte die Funktion einer Sollbruchstelle haben.

Die Treffgenauigkeit und Leistung von unterkalibrigen Geschossen, die im Rohr einer Rohrwaffe über den Treibkäfig beschleunigt werden, können durch geringste Störeinflüsse beim Ablösen des Treibkäfigs bzw. beim Trennvorgang des Treibspiegels vom Fluggeschoß erheblich verringert werden. Solche Störungen treten z.B. bei unterkalibriger Wuchtmunition durch unsymmetrisches Ablösen der Treibkäfigsegmente auf. Dieses wird bedingt durch ein ungleichmäßiges Zerreißen des die einzelnen Treibkäfigsegmente umschließenden Halte- bzw. Führungsbandes. Um ein Zerreißen des Halte- bzw. Führungsbandes an den Teilungsebenen zu ermöglichen, ist es bekannt, nach Aufbringen des Haltebandes von außen Sollbruchstellen bzw. Querschnittsschwächungen durch Einsägen, Einfräsen oder Kerben (Eindrücken eines heißen Stempels) vorzusehen.

Eine derartige Sollbruchstelle führt aufgrund des verkleinerten Querschnittes zwar zu einer Spannungskonzentration in diesem Bereich, aber aufgrund der extrem hohen dynamischen Beanspruchungsgeschwindigkeit ― im Gegensatz zu einer statischen Beanspruchung, bei der je nach Kunststoffmaterial Dehnungen von ca. 70 bis 200% auftreten können ― auch zu einer starken Verfestigung des Kunststoffmateriales in diesem Bereich. Dadurch wird die Dehnung auf das gesamte Halteband übertragen, bzw. auf einen größeren Umfangsbereich ausgedehnt, so daß erst zu einem relativ späten Zeitpunkt bei größerem Öffnungswinkel der sich ablösenden Treibkäfigsegmente das Halteband zerreißt.

Gleichzeitig kommt es zu unerwünschtem Versagensmechanismen, die außerhalb des Trennfugenbereiches der Treibkäfigsegmente eintreten, womit eine Störung auf das Fluggeschoß übertragen wird.

Durch die von außen eingebrachten Sollbruchstellen wird zudem die Abdichtfähigkeit des Dichtungs- bzw. Führungsbandes im Waffenrohr negativ beeinflußt.

Aufgabe der Erfindung ist es, die zwischen den Treibkäfigsegmenten und dem Fluggeschoß beim Trennvorgang auftretenden Kräfte symmetrisch zu gestalten und das Ablöseverhalten zu verbessern.

Diese Aufgabe wird erfindungsgemäß mit den Merkmalen aus dem Kennzeichnungsteil des Patentanspruches 1 gelöst.

Durch die erfindungsgemäße Dehnungsbehinderung nahe oder auf der Teilungsebene (Trennfuge) der Treibkäfigsegmente wird ein reproduzierbares und schnelles Trennen der Treibkäfigsegmente vom Fluggeschoß mit zwischen beiden symmetrisch auftretenden Kontaktkräften erreicht. Dies führt zu einer Verringerung des Abgangsfehlers, zu einer verbesserten Außenballistik und einer Reduktion der Streuung bei der Treffgenauigkeit. Die Dehnungsbehinderung des Bandes auf dem Treibkäfig kann mechanisch oder chemisch erfolgen. Beispielsweise kann die Rißeinleitung durch eine besonders dafür vorgesehene Trennvorrichtung ausgelöst werden; eine andere Möglichkeit der gezielten Rißeinleitung kann durch eine Versprödung des Kunststoffmateriales des Haltebandes im Bereich der Trennfuge realisiert werden.

Mit der Erfindung wird eine definierte Rißeinleitung in dem Halte- bzw. Führungsband unabhängig von der Qualität und den Fertigungstoleranzen erreicht, die völlig unabhängig von sich verändernden Materialeigenschaften des Kunststoffes ist (wie z.B. Wasseraufnahmevermögen, Zugfestigkeit, Alterung). Damit wird eine frühzeitige bzw. gleichzeitige Ablösung der Treibkäfigsegmente vom Fluggeschoß ohne Störeinflüsse zu jeder Zeit mit Sicherheit gewährleistet.

Vorteilhafte Ausgestaltungen der Erfindung sind in den Unteransprüchen enthalten.

Die Erfindung wird nachfolgend anhand von in den Zeichnungen dargestellten Ausführungsbeispielen näher erläutert und beschrieben.

Es zeigen:

- Figur 1: in Seitenansicht ein unterkalibriges flügel- bzw. pfeilstabilisiertes Fluggeschoß mit einem dieses Fluggeschoß im mittleren Bereich umschließenden Treibkäfig,
- Figur 2a: eine Draufsicht auf einen Teilbereich des erfindungsgemäßen Führungsbandes gemäß Pfeil II in Figur 1,
- Figur 2b: eine Ansicht des erfindungsgemäßen Führungsbandes gemäß Längsschnittlinie IIb in Figur 2a,
- Figur 3a: eine Draufsicht auf einen Teilbereich eines weiteren Ausführungsbeispieles des erfindungsgemäßen Führungsbandes,
- Figur 3b: eine Ansicht gemäß Längsschnittlinie III in Figur 3a,
- Figuren 4a bis 11a: Draufsichten auf weitere Ausführungsbeispiele des erfindungsgemäßen Führungsbandes und
- Figuren 4b bis 11b: die entsprechenden Ansichten dieser Ausführungsbeispiele in Quer- oder Längsschnittdarstellung gemäß den bezifferten Pfeilen in den zugehörigen Figuren 4a bis 11a.

In Figur 1 ist mit der Bezugsziffer 10 ein unterkalibriges pfeilstabilisiertes Wuchtgeschoß mit Lochkegelleitwerk benannt. Das Fluggeschoß 10 ist in seinem mittleren Bereich von einem segmentierten Treibkäfig 12 umschlossen. In der oberen Bildhälfte ist ein Treibkäfigsegment mit einer in Geschoßlängsrichtung verlaufenden Teilungsebene 14 dargestellt. Das untere Treibkäfigsegment ist geschnitten. Die einzelnen Treibkäfigsegmente werden im hinteren Bereich von einem breiteren Dichtungs- bzw. Führungsband 20 und im vorderen Bereich von einem schmalen Halteband 16 zusammengehalten. In Figur 2a ist ein erstes Ausführungsbeispiel des Führungsbandes 20 gemäß der Erfindung dargestellt. In der Mitte ist die in Geschoßlängsrichtung verlaufende Teilungsebene 14 zwischen den einzelnen Treibkäfigsegmenten angedeutet. Auf der Unterseite des Führungsbandes 20 sind im Nahbereich der Teilungsebene 14 zwei quer zur Längsrichtung des Führungsbandes 20 verlaufende paßfederartige Vorsprünge 22 vorgesehen. Figur 2b zeigt diese paßfederartigen Vorsprünge 22 des Führungsbandes 20, die in entsprechende Ausnehmungen in den beiden aneinanderliegenden Treibkäfigsegmenten 23, 25 eingreifen.

In Figur 3a, 3b ist ein weiteres Ausführungsbeispiel des erfindungsgemäßen Führungsbandes 20 dargestellt. Im Nahbereich des Führungsbandes 20 zur Teilungsebene 14 weist das Führungsband 20 auf seiner Unterseite mehrere runde noppenartige Vorsprünge 24 auf, die, wie aus Figur 3b ersichtlich ist, in entsprechende runde Ausnehmungen, bzw. Sacklochbohrungen in den beiden benachbarten Treibkäfigsegmenten eingreifen. Die Führungs- bzw. Dichtungsbänder um Treibkäfigsegmente werden üblicherweise in einer Gußform im Spritzgußverfahren aus heißem flüssigem Kunststoff direkt auf den Außenumfang des Treibkäfigs hergestellt.

In Figur 4a, 4b ist ein drittes erfindungsgemäßes Ausführungsbeispiel dargestellt. Dabei weisen die Treibkäfigsegmente 23, 25 im Nahbereich zur Trennlinie 14 (Teilungsebene) eine Ausnehmung auf, in die ein paßfederartiger Einsatz 27, z.B. aus Metall, eingesetzt ist. Der Einsatz 27 ragt etwa zur Hälfte aus der Vertiefung heraus und ist mit dieser Hälfte in das aufgespritzte Führungsband 20 eingeschlossen. Das Ausführungsbeispiel gemäß Figur 5a, 5b unterscheidet sich demgegenüber dadurch, daß unterhalb der Paßfeder 27 die Ausnehmung im Treibkäfigsegment noch etwas vertieft ausgebildet ist, so daß auch unterhalb der Paßfeder 27 flüssiger Kunststoff 29 einfließen kann und die Paßfeder 27 vollständig in das Führungsband 20 eingeschlossen ist.

In den Figuren 6a, 6b und 7b sind weitere Ausführungsbeispiele des Führungsbandes 20 gemäß der Erfindung dargestellt. Hierbei sind in den Treibkäfigsegmenten 23, 25 im Nahbereich zur Teilungsebene 14 jeweils zwei Bohrungen (Sacklochbohrung) vorgesehen, in die jeweils ein Stift 30 eingesetzt ist.

Die Stifte 30 ragen geringfügig, d.h. bis maximal zu der Dicke des Führungsbandes selbst aus der Bohrung heraus und sind somit teilweise in das Führungsband 20 eingegossen. Bei dem Ausführungsbeispiel nach Figur 7a, 7b sind die Stifte 30 an ihrem oberen Ende zugespitzt ausgebildet; die Bohrung weist im oberen Bereich einen etwas größeren Durchmesser als der Stift selbst auf, so daß auch in diesem Hohlraum um den Stift flüssiger eingespritzter Kunststoff einfließen kann und das Führungsband in Umfangrichtung des Treibkäfigs zusätzlich fixiert ist.

In den weiteren Auführungsbeispielen gemäß den Figuren 8a, 8b; 9a, 9b; 10a, 10b und 11a, 11b sind im Gegensatz zu den vorherigen Ausführungsbeispielen die Mittel zur Rißeinleitung direkt in der Teilungsebene 14 angeordnet. Dazu weisen die beiden jeweils benachbarten Treibkäfigsegmente 23, 25 innerhalb der Teilungsebene 14 jeweils zur Hälfte wenigstens eine entsprechende Ausnehmung auf, in welcher das Mittel zur Rißeinleitung eingesetzt ist. Die Ausnehmung kann aus einem schmalen Schlitz, einem breiteren Schlitz oder Bohrungen (Sacklochbohrungen) bestehen; die entsprechenden eingesetzten Mittel zur Rißeinleitung sind dann als federmesserartiger Blechstreifen 31 (Figur 8), als paßfederartiger Einsatz 32, 27 (Figur 9; Figur 11) oder als Stift 30 (Figur 10) ausgebildet.

Das bevorzugte Ausführungsbeispiel ist in Figur 9a, 9b dargestellt. Hierbei weist der Einsatz 32 einen flachen breiteren Sockel 33 und ein darauf senkrecht stehendes Schneidmesser 34 auf. Dieser Paßfedereinsatz 32 kann bei beginnender Öffnung, bzw. Ablösung der Treibkäfigsegmente vom Geschoßkörper nicht in den sich längs der Teilungsebene 14 bildenden Spalt rutschen, sondern fixiert das Führungsband 20 und zerschneidet es bei geringster in Umfangsrichtung auftretender Zugbelastung sofort (Zerreißkraftminimierung) und gleichzeitig an den drei Treibkäfig-Segment-Teilungsebenen, so daß auf zuverlässige Weise ein gleichmäßiges und störungsfreies Ablösen der einzelnen Treibkäfigsegmente vom Geschoßkörper erfolgt.

## Patentansprüche

1. Abwerfbarer Treibkäfig für ein unterkalibriges flügelstabilisiertes Geschoß, der aus mehreren in Geschoßlängsrichtung geteilten Segmenten besteht, die auf ihrem Außenumfang zum Zwecke des Zusammenhaltens bzw. zur Gasdruckabdichtung des Treibkäfigs im Waffenrohr wenigstens ein umlaufendes Dichtungsband bzw. Führungsband aufweisen, bei dem zum gezielten Rißeinleiten nach Abschuß bzw. während des Ablösens der Treibkäfig-Segmente vom Geschoßkörper nach Verlassen der Waffenrohrmündung im Bereich jeder Teilungsebene der Treibkäfig-Segmente eine Art Sollbruchstelle vorgesehen ist, **dadurch gekennzeichnet**, daß auf der Unterseite des Führungsbandes (20) im Nahbereich der Teilungsebene (14) wenigstens ein formschlüssiges Mittel (22, 24, 27, 30, 31, 32) zum Rißeinleiten und zum Begrenzen des Dehnungsbereiches um die Sollbruchstelle vorgesehen ist und jedes Treibkäfig-Segment (23, 25) wenigstens eine Ausnehmung zur Aufnahme der Mittel (22, 24, 27, 30, 31, 32) aufweist.

2. Treibkäfig nach Anspruch 1, **dadurch gekennzeichnet**, daß innerhalb einer Teilungsebene (14) jeweils zur Hälfte in den beiden anliegenden Treibkäfig-Segmenten (23, 25) wenigstens eine Ausnehmung vorgesehen ist, in welcher das Mittel zum Rißeinleiten angeordnet ist.

3. Treibkäfig nach Anspruch 1, **dadurch gekennzeichnet**, daß in unmittelbarer Nähe zur Teilungsebene (14) in jedem Treibkäfig-Segment (23, 25) wenigstens eine Ausnehmung vorgesehen ist, in welcher das Mittel zum Rißeinleiten angeordnet ist.

4. Treibkäfig nach Anspruch 1, 2 oder 3, **dadurch gekennzeichnet**, daß die Ausnehmung aus einer Bohrung und das Mittel zum Rißeinleiten aus einem in dieser Bohrung angeordneten Stift (30) besteht, der um einem gewissen Betrag, der kleiner als die Dicke des Führungsbandes (20) ist, aus der Bohrung herausragt.

5. Treibkäfig nach Anspruch 1, 2 oder 3, **dadurch gekennzeichnet**, daß die Ausnehmung als schmaler, quer zur Längsrichtung des Führungsbandes (20) verlaufender Schlitz ausgebildet ist, und das Mittel zum Rißeinleiten aus einem in diesem Schlitz angeordneten federmesserartigen Blechstreifen (31) besteht, der um einem gewissen Betrag, der kleiner als die Dicke des Führungsbandes (20) ist, aus dem Schlitz herausragt.

6. Treibkäfig nach Anspruch 1, 2 oder 3, **dadurch gekennzeichnet**, daß die Ausnehmung als breiter, quer zur Längsrichtung des Führungsbandes (20) verlaufender Schlitz ausgebildet ist und das Mittel zum Rißeinleiten aus einem in diesem Schlitz angeordneten paßfederartigen Einsatz (31, 32) besteht, der um einem gewissen Betrag, der kleiner als die Dicke des Führungsbandes (20) ist, aus dem Schlitz herausragt.

7. Treibkäfig nach Anspruch 6, **dadurch gekennzeichnet**, daß der Einsatz (32) einen flachen Sockel (33) und ein darauf senkrecht stehendes Schneidmesser (34) aufweist.

8. Treibkäfig nach Anspruch 3, **dadurch gekennzeichnet**, daß die Ausnehmung aus wenigstens einer Bohrung besteht und das Mittel zum Rißeinleiten aus einem an der Unterseite des Führungsbandes (20) angeordneten, in diese Bohrung eingreifenden Bandvorsprung (24) besteht.

9. Treibkäfig nach Anspruch 3, **dadurch gekennzeichnet**, daß die Ausnehmung als quer zur Längsrichtung des Führungsbandes (20) verlaufender Schlitz ausgebildet ist, und das Mittel zum Rißeinleiten aus einem an der Unterseite des Führungsbandes (20) angeordneten, in den Schlitz eingreifenden Bandvorsprung (22) besteht.

## Claims

1. Discarding sabot for a sub-calibre fin stabilised projectile comprising a number of segments which are subdivided in the longitudinal direction of the projectile and which are provided on their external periphery, in order to hold them together and to seal the sabot from gas pressure in the barrel, with at least one sealing band or guide band passing around the periphery, for the predetermined initiation of a break after firing the projectile or during the detachment of the sabot segments from the projectile body after leaving the mouth of the barrel, a preset breaking point is provided in the zone of each division plane of the sabot segments, characterised by the fact that on the inner side of the guide band (20), in the zone contiguous to the division plane (14), at least one interlock means (22, 24, 27, 30, 31, 32) is provided for the initiation of the break and for limiting the expansion zone around the preset breaking point, while each sabot segment (23, 25) has at least one recess serving to receive the said means (22, 24, 27, 30, 31, 32).

2. Sabot in accordance with Claim 1, characterised by the fact that within a division plane (14) at least one recess is provided, half of which is situated in each of the two adjacent sabot segments (23, 25) and in which the means for initiating the break is positioned.

3. Sabot In accordance with Claim 1, characterised by the fact that at least one recess, in which the means for initiating the break is situated, is provided in the immediate vicinity of the division plane (14) of each sabot segment (23, 25).

4. Sabot in accordance with Claim 1, 2 or 3, characterised by the fact that the recess consists of a boring and the means for initiating the break consists of a pin (30) which is situated in the said boring and which extends from the boring by a predetermined distance which is less than the thickness of the guide band (20).

5. Sabot in accordance with Claim 1, 2 or 3, characterised by the fact that the recess takes the form of a narrow slit extending transversally to the longitudinal direction of the guide band (20) and that the means for initiating the break comprises a penknife-like metal strip (31) which extends from the slit by a distance which is less than the thickness of the guide band (20).

6. Sabot in accordance with Claim 1, 2 or 3, characterised by the fact that the recess takes the form of a wide slit extending transversally to the longitudinal direction of the guide band (20), the means for initiating the break consists of an insert (31, 32) of the nature of a feathered key, which extends from the slit a distance which is less than the thickness of the guide band (20).

7. Sabot in accordance with Claim 6, characterised by the fact that the insert (32) has a flat base (33) and a cutting blade (34) standing vertically thereupon.

8. Sabot in accordance with Claim 3, characterised by the fact that the recess comprises at least one boring, while the means for initiating the break consists of a projection (24) in the band, situated on the lower side of the guide band (20) and engaging the said boring.

9. Sabot in accordance with Claim 3, characterised by the fact that the recess takes the form of a slit extending transversally to the longitudinal direction of the guide band (20) while the means for initiating the break consists of a projection (22) in the band situated on the lower side of the guide band (20) and engaging the slit.

## Revendications

1. Cage de propulsion largable, pour un projectile sous-calibré stabilisé en vol, qui se compose de plusieurs segments répartis dans la direction longitudinale du projectile, qui présentent à leur périphérie extérieur, en vue de l'assemblage, ou de l'étanchéité à la pression des gaz de la cage de propulsion dans le tube de l'arme, au moins une bande d'étanchéité, ou une bande de guidage, circulaire, pour laquelle, en vue d'introduire à dessein des fissurations après le tir, ou pendant la désolidarisation des segments de cage de propulsion d'avec le corps du projectile une fois quitté la bouche du tube d'arme, un genre de point destiné à la rupture est prévu dans la zone de chaque plan de division des segments de cage de propulsion, caractérisée en ce que sur la face inférieure de la bande de guidage (20), dans la zone proche du plan de division (14),est prévu au moins un moyen à ajustement de forme (22, 24, 27, 30, 31, 32) pour induire des fissurations et pour limiter la zone de dilatation autour du point destiné à la rupture et chaque segment de cage de propulsion (23, 25) présentant au moins un évidement pour loger le moyen (22, 24, 27, 30, 31, 32).

2. Cage de propulsion selon la revendication 1, caractérisée en ce qu'à l'intérieur d'un plan de division (14), chaque fois à la moitié dans les deux segments de cage de propulsion (23, 25) accolés, est prévu au moins un évidement, dans lequel est disposé le moyen servant a induire une fissuration.

3. Cage de propulsion selon la revendication 1, caractérisée en ce qu'à proximité immédiate du plan de division (14), dans chaque segment de cage de propulsion (23, 25), est disposé au moins un évidement dans lequel est disposé le moyen servant à induire une fissuration.

4. Cage de propulsion selon la revendication 1, 2 ou 3, caractérisée en ce que l'évidement se compose d'un perçage et le moyen pour induire une fissuration se compose d'une goupille (30) disposée dans ce perçage, qui sort du perçage sur une certaine distance, inférieure à l'épaisseur de la bande de guidage (20).

5. Cage de propulsion selon la revendication 1, 2 ou 3, caractérisée en ce que l'évidement est réalisé sous forme de fente étroite, s'étendant transversalement par rapport à la direction longitudinale de la bande de guidage (20), et le moyen servant à induire une fissuration se composant d'une bande de tôle (31) du genre d'une lame de ressort, disposée dans cette fente, qui sort de la fente d'une certaine distance, inférieure à l'épaisseur de la bande de guidage (20).

6. Cage de propulsion selon la revendication 1, 2 ou 3, caractérisée en ce que l'évidement est réalisé sous forme de fente large, s'étendant transversalement par rapport à la direction longitudinale de la bande de guidage (20), et le moyen servant à induire une fissuration se composant d'un insert (31, 32) du genre d'une clavette ajustée, disposé dans cette fente, qui sort de la fente d'une certaine distance, inférieure à l'épaisseur de la bande de guidage (20).

7. Cage de propulsion selon la revendication 6, caractérisée en ce que l'insert (32) présente un socle plat (33) et une lame de coupe (34) placé verticalement au-dessus.

8. Cage de propulsion selon la revendication 3, caractérisée en ce que l'évidement se compose d'au moins un perçage et le moyen servant à induire une fissuration se compose d'une bande en saillie (24) qui est disposée sur la face inférieure de la bande de guidage (20) et s'engage dans ce perçage.

9. Cage de propulsion selon la revendication 3, caractérisée en ce que l'évidement est réalisé sous forme d'une fente qui s'étend transversalement par rapport à la direction longitudinale de la bande de guidage (20), et le moyen servant à induire une fissuration se composant d'une bande en saillie (22) qui est disposée sur la face inférieure de la bande de guidage (20) et s'engage dans la fente.
